# EUROPÄISCHE PATENTSCHRIFT

(11) **EP 1 557 498 B1**
(45) Veröffentlichungstag und Bekanntmachung des Hinweises auf die Patenterteilung: **19.12.2007**
(21) Anmeldenummer: 05001342.4
(22) Anmeldetag: 24.01.2005
(51) Int. Cl.: E02D 29/02

(54) **Fertigteil aus Beton für Stützwände mit Geogitterrückverhängung**
Concrete prefabricated block for retaining walls with geogrid retention
Bloc de construction en béton pour un mur de soutènement avec une géogrille de rétention

(30) Priorität: 24.01.2004 DE 202004001058 U
(43) Veröffentlichungstag der Anmeldung: 27.07.2005
(73) Patentinhaber: Herold, Andreas, 99425 Weimar-Taubach (DE)
(72) Erfinder: Herold, Andreas, 99425 Weimar-Taubach (DE)
(74) Vertreter: Liedtke, Klaus

(56) Entgegenhaltungen:
- EP-A- 0 047 718
- DE-U1- 20 215 715
- US-A1- 2003 070 383
- US-B1- 6 336 773

## Beschreibung

Die Erfindung betrifft die Verwendung von stapelbaren Fertigteilen aus Beton zur Herstellung von Stützwänden aus einzelnen Elementen.

Im Stand der Technik sind neben diversen Böschungssicherungssystemen und Stützwandsystemen verschiedene stapelbare Fertigteile aus Beton zur Herstellung von Stützwänden aus einzelnen Elementen bekannt.

Nach DE 81 19 371 U1, DE 88 11 825 U1, DE 38 37 243 A1 und AT 004 473 U1 sind stapelbare Elemente für Stützwandsysteme bekannt, bei denen jeweils übereinander angeordnete Elemente miteinander verbunden werden, um die Standsicherheit dieser Stützwände zu erhöhen.

Nach AT 004 473 U1 ist ein Bauteil zur Errichtung von Stützwandelementen bekannt, bei dem an einem quaderförmigen Grundelement zumindest an einem Teil seiner Begrenzungsflächen eine oder mehr als eine Nut angeordnet ist, wobei diese Nut(en) zur formschlüssigen Verbindung aneinander anschließender Grundelemente eine leistenförmige Feder als Verbindungselement einsetzbar ist.

Nach DE 38 372 43 A1 ist ein Formstein mit einer endlos ausgebildeten Seitenwand und einer oberen und unteren Öffnung zur Aufnahme von Erdreich oder dergleichen für die Herstellung einer aus neben- und übereinander angeordneten Formsteinen gebildeten Mauer bekannt, wobei die Seitenwand einen maueraußen- und -innenseitigen Bereich sowie zwei diese miteinander verbindende Querwände aufweist, bei der im oberen Stirnendbereich jeder Querwand eine von der Ebene der Stirnfläche abstehende Fixiernase und an der Innenseite jeder Querwand eine von dieser nach innen abstehende und mit der Unterkante der Querwand bündig abschließende Halteleiste vorgesehen ist.

Nach DE 88 11 825 U1 ist eine Stützwand bekannt, die ein im wesentlichen plattenförmiges Basiselement, welches eine parallel zu einer Seitenkante verlaufende Rippe aufweist, enthält, wobei ein im wesentlichen quaderförmiges Anschlusselement, welches mit einer zu einer Rippe passenden Linksnut versehen ist, angeordnet ist.

Nachteilig ist bei den vorgenannten Anordnungen, dass diese bekannten Systeme nicht zur Herstellung relativ hoher oder steiler Stützwände geeignet sind, da diese Systeme nach dem Prinzip einer nicht rückverankerten und unbewehrten Schwergewichtswand wirken.

Nach DE 200 11 791.2 U1 ist eine Anordnung zur Errichtung von Stützbauwerken und Steilböschungen mit kunststoffbewehrter Erde und dauerhafter Begrünung bekannt, bei der der erdseitige Bereich der Böschung aus horizontalen Schichten aufgebaut ist, zwischen denen Geokunststoffbewehrungen angeordnet sind, bei denen als verlorene Schalung dienende abgewinkelte Bewehrungsmatten angeordnet sind und bei denen zur Fixierung der verlorenen Schalung zwischen Schenkelflächen der abgewinkelten Bewehrungsmatten Abstandhalter angeordnet sind. Durch die Anordnung von rückverankerten Geotextilien ergibt sich für diese Böschungen eine gute Standsicherheit und eine sehr gute Begrünbarkeit.

Nachteilig ist dabei, dass zur Vermeidung von Beeinträchtigungen der Tragfähigkeit durch Erosion eine Begrünung unentbehrlich ist.

Darüber hinaus ist es bekannt, Stützwände aus stapelbaren Fertigteilen zu errichten und in den Lagerfugen jeweils übereinander angeordneter Formsteine Geotextilien lose zu verlegen und erdseitig zu verankern.

Nachteilig ist dabei, dass eine Zugkrafteinleitung aus den Geotextilien in die stapelbaren Formsteine nur durch Reibung nur möglich ist, wenn die aus den stapelbaren Fertigteilen gebildete Stützwand einer ausreichend hohen Vertikalkraft ausgesetzt ist. Dies ist jedoch regelmäßig nicht der Fall.

Aus der US 6.336,773 B1, die als nächstliegender Stand der Technik angesehen wird, ist die Verwendung von Fertigteilen für eine Stützwand bekannt wobei eines der Fertigteile mit einem oder mehreren anderen Fertigteilen durch mindestens ein Verbindungselement gekoppelt wird, und wobei das Verbindungselement in die Ausnehmungen mindestens zweier Fertigteile jeweils teilweise eingebracht und dort befestigt wird. Nachteilig ist dabei, dass AusspUlungen des Erdkörpers durch Fugen zwischen verbauten Fertigteilen nicht vermeidbar sind.

Der Erfindung liegt die Aufgabe zugrunde, eine verbesserte Verwendung von Fertigteilen aus Beton anzugeben, mit der auf einfache Weise Stützwände errichtet werden können, die diese Nachteile reduzieren oder vermeiden.

Erfindungsgemäß wird die Aufgabe mit einer Verwendung von Fertigteilen, welche die in Anspruch 1 angegebenen Merkmale aufweist, gelöst. Vorteilhafte Ausgestaltungen sind Gegenstand der abhängigen Ansprüche.

Erfindungsgemäß wird ein Fertigteil (1) verwendet, an dem wenigstens eine durchgehende Nut angeordnet ist, wobei die wenigstens eine Nut über die obere, die untere sowie über die Seitenflächen verlaufen, wobei längs gestreckte Dichtungselemente in die Nuten einlegbar sind. Damit können Fertigteile in einer Stützwand gegenseitig abgedichtet werden, so dass Ausspülungen des Erdkörpers durch Fugen zwischen verbauten Fertigteilen reduziert oder vermieden werden. Dabei sind wenigstens drei Nuten angeordnet, die in der Regel parallel verlaufen. Derartige Fertigteile eignen sich zur Verwendung für eine Stützwand, bei der eine Vielzahl identischer Fertigteile mit jeweils korrespondierenden Nuten verwendet wird. Dabei wird in jeweils eine Nut jedes Fertigteiles (1) ein umlaufendes, längs gestrecktes Dichtungselement derart eingelegt, dass an jedem Kreuzungspunkt von Lagerfuge und Stoßfuge der Stützwand Dichtungselemente jeweils benachbarter Fertigteile versetzt gegeneinander verlaufen und sich nicht überschneiden. Auf einfache Weise können bei Einhaltung einfacher Verlegepläne dichte Stützwände errichtet werden.

Gemäß einer bevorzugten Verwendung der Fertigteile für eine Stützwand wird mindestens eines der Fertigteile mit einem oder mehreren anderen Fertigteilen durch mit Verbindungselementen gekoppelt. Dabei werden Verbindungselemente in korrespondierende Ausnehmungen benachbart beziehungsweise übereinander verlegter Fertigteile jeweils teilweise eingebracht und in den Ausnehmungen befestigt. Dadurch werden Stützwände errichtet, die neben einer hohen Standsicherheit auch eine hohe Schubsteifigkeit aufweisen und damit weniger zu Verformungen neigen.

In einer bevorzugten Ausgestaltung sind dabei Geogitter verschiedener Fertigteile mit einander gekoppelt. Dadurch wird eine gleichmäßige Lasteileitung in den Erdkörper ermöglicht und lokale Schwachstellen im Verbund zwischen Geotextilien und Erdreich werden überbrückt.

Zweckmäßigerweise ist unterhalb einer ersten Lage von Fertigteilen ein Bodenaustausch oder eine Sauberkeitsschicht angeordnet. Dies erhöht die zu erwartende Lebensdauer der Stützwand.

Die Erfindung sieht die Verwendung eines stapelbaren Fertigteiles aus Beton vor, das mit einem Geogitter verbunden ist, insbesondere zur Herstellung von Stützwänden aus einzelnen Elementen, wobei das Fertigteil mindestens eine vertikal durchgängige Ausnehmung aufweist, in die mindestens ein Verbindungselement einbringbar ist.

Durch derartige Fertigteile mit einem Geogitter und einer oder mehreren vertikal durchgängigen Ausnehmungen, in die jeweils mindestens ein Verbindungselement einbringbar ist, gelingt es, eine Stützwand mit einfach herstellbarer Rückverankerung zu errichten, bei der alle einzelnen Fertigteile direkt oder indirekt schubsteif miteinander verbunden werden können, wodurch die gesamte Stützwand schubsteif ausgebildet wird. Lokale Belastungen werden so auf alle Teile der Stützwand verteilt. Die Fertigteile sind dabei einfach herstellbar.

Eine vorteilhafte Ausgestaltung sieht dabei vor, dass das Geogitter mit einem weiteren Geogitter verbindbar ist. Dieses weitere Geogitter kann großflächig ausgebildet sein und tief im Erdkörper verankert werden. Vorteilhaft ist dabei, dass im Transportzustand das Fertigteil lediglich ein kleinflächiges und damit einfacher vor mechanischer Beschädigung zu schützendes Geogitter aufweisen muss. Alternativ ist es möglich, das Geogitter im Transportzustand des Fertigteils aufgerollt mittels einer entfernbaren Hülle zu fixieren, um den vorgenannten Vorteil zu erzielen. Als Hülle eignet sich eine geklebte oder geschweißte Kuststofffolie.

Eine hohe Stabilität des Fertigteiles ist in einer besonderen Ausführungsform durch eine Bewehrung, vorzugsweise aus Baustahl, in dem Fertigteil möglich.

Gemäß einer weiteren Ausgestaltung ist zur Gewichtsreduzierung in dem Fertigteil ein Körper aus Leichtstoff oder im Kern des Fertigteiles ein Hohlraum angeordnet. Dies erleichtert den Transport und die Verwendung des Fertigteils.

Vorzugsweise reicht dabei der Körper aus Leichtstoff in dem Fertigteil bis zu mindestens einer Seite des Fertigteiles und ist entfernbar. Damit kann in einfacher Weise eine Aussparung im Fertigteil ohne schalungstechnischen Aufwand, nämlich nachträglich geschaffen werden.

Gemäß einer weiteren Ausgestaltung wird die vorgenannte Aussparung im Wesentlichen quaderförmig ausgebildet und bildet eine Ausnehmung an der Oberseite und an der Rückseite des Fertigteiles. Damit wird ein begrünbares Fertigteil geschaffen, das zur Verwendung in erfindungsgemäßen Stützwänden geeignet ist. Dieses begrünbare Fertigteil weist eine Tiefe auf, die etwa doppelt so groß ist wie die Tiefe der sonstigen Fertigteile der Stützwand. Vorteilhaft ist insbesondere, die quaderförmige Aussparung mit Erde zu befüllen, da diese Erde unmittelbar mit dem rückseitigen Erdkörper in Verbindung steht, so dass Anpflanzungen gut mit Wasser versorgt sind.

In einer weiteren bevorzugten Ausgestaltung ist das Geogitter in das Fertigteil einbetoniert. Dadurch sind große Zugkräfte von dem Fertigteil in das Geogitter einleitbar.

In einer weiteren Ausgestaltung sind an dem Fertigteil Montageösen angeordnet. Diese ermöglichen einen einfachen und sicheren Transport und eine einfache Verarbeitung des Fertigteils beim Errichten einer Stützwand.

Die Erfindung wird im Folgenden anhand der Ausführungsbeispiele gemäß der Figuren 12 bis 16 näher erläutert.

Im Einzelnen zeigen:
- Figur 1: eine isometrische Darstellung eines einzelnen Fertigteils,
- Figur 2: eine zugehörige Seitenansicht,
- Figur 3: eine Seitenansicht eines einzelnen Fertigteils in einer weiteren Ausführungsform,
- Figur 4: einen Schnitt durch eine erfindungsgemäß aus Fertigteilen hergestellte Stützwand,
- Figur 5: einen Schnitt durch eine weitere Ausführungsform eines Fertigteils,
- Figur 6: eine Draufsicht eines ersten Sonderelementes,
- Figur 7: eine Draufsicht eines zweiten Sonderelementes,
- Figur 8: einen Ausschnitt einer Ansicht einer aus Fertigteilen errichteten Stützwand,
- Figur 9: eine perspektivische Ansicht eines einzelnen Fertigteils in einer Ausführungsform mit Aussparung,
- Figur 10: eine zugehörige Schnittdarstellung dieses Fertigteils mit anderen Fertigteilen,
- Figur 11: eine perspektivische Ansicht einer weiteren Ausführungsform des Fertigteils mit aufgerolltem Geotextil,
- Figur 12: eine Seitenansicht eines Fertigteils mit Nuten für die erfindungsgemäße Verwendung,
- Figur 13: eine Seitenansicht einer weiteren Ausführungsform des Fertigteils mit Nuten im Verbund für die erfindungsgemäße Verwendung,
- Figur 14: eine Seitenansicht einer erfindungsgemäß verwendeten Ausführungsform des Fertigteils mit Nuten im Verbund,
- Figur 15: einen ersten Verlegeplan für erfindungsgemäß verwendete Fertigteile mit Nuten und
- Figur 16: einen zweiten Verlegeplan für erfindungsgemäß verwendete Fertigteile mit Nuten.

**Figur 1** zeigt ein als Regelelement einsetzbares quaderförmiges Fertigteil 1 mit einer Elementbreite von etwa 1,0 m und einer Elementhöhe und einer Elementtiefe von etwa 50 cm, das aus Beton gefertigt ist. In das Fertigteil 1 ist ein Geogitter 2, das aus Kunststoff besteht und eine Zugfestigkeit nach statischem Erfordernis aufweist, einbetoniert. Das Geogitter 2 ist in einem Erdkörper verankerbar. Das Fertigteil weist zwei zylinderförmige, vertikale Ausnehmungen 7 mit einem identischen Durchmesser von etwa 5 cm auf, die in radialer Richtung vollständig von Beton umschlossen sind. In diese Ausnehmungen 7 können im Zuge der Montage längliche Verbindungselemente 8, beispielsweise Stahlstäbe mit einem Durchmesser von 20 mm, eingebracht und darin befestigt werden, beispielsweise durch Einmörteln oder Betonieren. In diesem Fall sind die Abstände des Geogitters 2 größer als die Durchmesser der Ausnehmungen 7, sodass diese relativ zum Geogitter 2 in dessen Lücken angeordnet sind. Ansonsten oder alternativ dazu kann das Geogitter 2 in den Bereichen der Ausnehmungen 7 unterbrochen sein.

Grundsätzlich kann ein Fertigteil 1 eine einzige oder mehrere Ausnehmungen 7 aufweisen. Im Falle mehrerer Ausnehmungen 7 weisen diese vorzugsweise identische Maße auf. Die einzelnen oder mehreren Ausnehmungen 7 können beliebige Querschnitte aufweisen, beispielsweise quadratisch, kreisförmig, vieleckig oder elliptisch. Der Querschnitt einer Ausnehmungen 7 kann entlang ihrer Längsrichtung variieren. Dabei sind die Maße der Ausnehmungen 7 vorzugsweise so groß, dass diese bei einem anzunehmenden maximalen Versatz übereinander angeordneter Fertigteile 1 noch mit Ausnehmungen angrenzender Fertigteile 1 um mindestens die Dicke zugehöriger Verbindungselemente 8 überlappen. Dann kann jeweils ein Verbindungselement 8 in den Ausnehmungen 7 mehrerer über einander liegender Fertigteile 1 angeordnet und befestigt werden, sodass es mindestens zwei Fertigteile 1 schubsteif verbindet. Vorzugsweise sind im Falle mehrerer Ausnehmungen 7 diese parallel zueinander angeordnet.

Alternativ gelingt die verbindende Anordnung der Verbindungselemente 8 mittels einer größeren Anzahl kleinerer Ausnehmungen 7, die in Versatzrichtung in Linien hintereinander angeordnet sind, sodass die Abstände der Ausnehmungen 7 in dieser Richtung die möglichen Versatzalternativen vorgeben.

**Figur 2** zeigt eine Seitenansicht des in Figur 1 dargestellten, als Regelelement einsetzbaren Fertigteils 1, das aus Beton gefertigt ist; in dem quaderförmigen Fertigteil 1 ist eine Bewehrung 3, die aus Baustahl besteht, angeordnet; das Geogitter 2 ist in das Fertigteil 1 einbetoniert und tritt rechtwinklig aus einer Rückseite des Fertigteiles 1 in dessen unterem Bereich aus. Die Länge des außerhalb des Fertigteiles 1 angeordneten Geogitters 2 ist durch die statische Bemessung bestimmt. Die Bewehrung 3 ist so angeordnet, dass die Ausnehmungen 7 dazwischen liegen. Alternativ kann die Bewehrung 3 an diesen Stellen unterbrochen sein.

**Figur 3** zeigt eine weitere Ausführungsform; dabei ist das Fertigteil 1 trogförmig ausgebildet. Im Boden sind zylinderförmige Ausnehmungen 7 für Verbindungselemente 8 angeordnet. In dem inneren Bereich des Fertigteiles 1 ist ein ebenfalls quaderförmiger Körper aus Leichtstoff 4, nämlich aus Styropor oder gleichwertigem, angeordnet. In den Wandungen und in dem Bodenbereich des Fertigteiles 1 ist ebenfalls eine Bewehrung 3 angeordnet, die der Vermeidung von Rissbildungen im Beton dient. Das Geogitter 2 ist ebenfalls im unteren Bereich des Fertigteiles 1 angeordnet.

Die Oberflächenstruktur der Fertigteile ist beliebig einstellbar, beispielsweise bruchrau oder als Brettverschalungsstruktur. Alternativ oder zusätzlich ist die Befestigung einer Natursteinverblendung möglich.

**Figur 4** zeigt eine Stützwand, die mit Fertigteilen 1 errichtet wurde, in Schnittdarstellung. Die Fertigteile 1 sind nebeneinander und übereinander gestapelt, wobei die untere Reihe von Fertigteilen 1 auf einer Sauberkeitsschicht 5 aufgestellt wurde. Alle Fertigteile 1 mit luftseitigem Kontakt weisen eine Rückverankerung auf. Die Fertigteile 1 der oberen drei Reihen weisen ein Geogitter 2 auf, wobei die Länge dieser Geogitter 2 in unterschiedlichen Höhen als Ergebnis einer statischen Bemessung unterschiedlich ist. Drei der dargestellten Fertigteile 1 weisen an ihrer Rückseite ein relativ kurzes Geogitter 2 auf; diese Geogitter 2 sind jeweils mit einem weiteren Geogitter 2.1 verbunden, welches eine Rückverankerung in einen Erdkörper 6 bewirkt. Die Geogitter 2 der Fertigteile 1, die mit einem weiteren Geogitter 2.1 verbunden sind, sind mit einer Einheitslänge ausgebildet. Die Fertigteile 1 können vertikal und/oder horizontal beispielsweise unverfugt angeordnet oder mit vermörtelten Fugen 9 versehen sein. In die Ausnehmungen 7 der Fertigteile 1 sind Stahlstäbe als Verbindungselemente 8 jeweils eingemörtelt, sodass ihre Enden in zwei verschiedenen Fertigteilen 1 liegen. Dadurch verbinden sie zwei oder drei Fertigteile 1 untereinander schubsteif. Durch die Fortsetzung der paarweisen oder mehrfachen Verbindung wird die gesamte Stützwand schubsteif.

**Figur 5** zeigt eine weitere Ausführungsform eines Fertigteiles 1; der Kern dieses Fertigteiles 1 ist aus einem Leichtstoff 4 gefertigt, der zur Reduzierung des Gewichtes dient. Der aus Leichtstoff 4 gebildete Kern dieses Fertigteiles 1 ist von einer mit einer Bewehrung 3 bewehrten Betonwand vollflächig umhüllt. Die Ausnehmungen 7 durchdringen alle Bereiche vertikal.

**Figur 6** zeigt die Draufsicht eines ersten Sonderteiles 1.1. Bei diesem ersten Sonderteil 1.1 handelt es sich um ein aus zwei Quadern verschnittenen Grundkörper, der zur Herstellung von im Grundriss abgewinkelten Stützwänden dient. An der Rückseite eines jeden Teilquaders, der dieses erste Sonderteil 1.1 bildet, ist jeweils ein Geogitter 2 angeordnet. Das Sonderteil 1.1 weist zu den Regelelementen kompatible Ausnehmungen 7 auf. Dadurch kann es mit anderen Sonderteilen 1.1 oder Regelelementen schubsteif verbunden werden.

Im allgemeinen Fall können derartige erste Sonderteile 1.1 eine prismatische Grundform mit einem vieleckigen Grundriss aufweisen.

**Figur 7** zeigt ein zweites Sonderteil 1.2, welches ebenfalls zur Ausbildung von im Grundriss abgewinkelten Stützwänden geeignet ist, wobei dieses zweite Sonderteil 1.2 eine prismatische Form aufweist, wobei der Grundriss dieses prismatischen Körpers ein Dreieck bildet, das beispielhaft gleichschenklig ist. Auch dieses Sonderteil 1.2 weist eine Ausnehmung 7 zur Einbringung und Befestigung eines Verbindungselementes 8 auf.

**Figur 8** zeigt die Ansicht einer aus einer Vielzahl von Fertigteilen 1 gebildeten Stützwand, wobei an der links dargestellten seitlichen Begrenzung der Stützwand dritte Sonderteile 1.3 angeordnet sind, die ebenfalls eine prismatische Form aufweisen. Die hier dargestellten Prismen weisen eine dreieckige Ansicht auf. Die Fertigteile 1 sind bezüglich ihrer vertikalen Anordnungsschichten jeweils paarweise durch eingemörtelte Stahlstäbe als Verbindungselemente 8 verbunden.

Die in den Figuren 6 bis 8 dargestellten Sonderelemente 1.1, 1.2, 1.3 sind mit beliebigen Winkeln herstellbar, so dass Stützwände mit beliebigem Verlauf im Grundriss sowie mit beliebigen Rand- und Kopfausbildungen herstellbar sind.

Die Fertigteile 1 können mit oder ohne Versatz, und zwar lotrecht oder geneigt, an einer Böschungsfront gestapelt werden.

**Figur 9** zeigt ein Fertigteil 1 mit zwei zylindrischen, vertikal angeordneten Ausnehmungen 7 und einer quaderförmigen Aussparung 14. Die Aussparung 14 erstreckt sich über die obere und die hintere Fläche des Fertigteils 1. Die Tiefe des Fertigteiles ist etwa doppelt so groß wie die Tiefe der sonstigen Fertigteile, so dass dieses Fertigteil im eingebauten Zustand luftseitig gegenüber den Fertigteilen geringerer Tiefe übersteht. Die Aussparung 14 dient zur Aufnahme von Erde zur Begrünung einer Stützwand.

Eine derart begrünte Stützwand ist in **Figur 10** im Schnitt dargestellt. Das begrünbare Fertigteil weist eine Tiefe auf, die etwa doppelt so groß ist wie die Tiefe der sonstigen aussparungslosen Fertigteile der Stützwand. Die quaderförmige Aussparung ist mit Erde befüllt; diese Erde steht unmittelbar mit dem rückseitigen Erdkörper in Verbindung, so dass die Anpflanzungen mit Wasser versorgt sind.

**Figur 11** zeigt ein Fertigteil 1 vor seiner Verwendung, also im Transportzustand. In das Fertigteil 1 ist ein Geotextil 2 einbetoniert, welches aufgerollt und mittels einer entfernbaren Hülle 13 fixiert ist. Dadurch ist im Transportzustand das Fertigteil 1 einfacher zu handhaben; dabei ist das Geogitter 2 vor mechanischer Beschädigung geschützt. Als Hülle 13 eignet sich eine geklebte oder geschweißte Kuststofffolie.

**Figur 12** zeigt ein erfindungsgemäß verwendbares Fertigteil 1 mit drei umlaufend angeordneten dreikantförmigen Nuten 10 und den oben beschriebenen zylinderförmigen Ausnehmungen 7. Die drei Nuten 10 verlaufen parallel und gleich beabstandet über die obere, die untere sowie über die Seitenflächen des Fertigteils 1. An den Seitenflächen verlaufen die Nuten 10 vertikal bezüglich der Grundform des Fertigteils 1. Es ist auch möglich, diese Ausführungsform des Fertigteils 1 ohne Ausnehmungen 7 herzustellen.

**Figur 13** zeigt eine Abwandlung des in Figur 12 gezeigten Fertigteils 1. Hier sind umlaufend drei parallele, gleich beabstandete dreikantförmige Nuten 10 angeordnet. Die Luftseite des Fertigteils ist entsprechend der vorgesehenen Stützwandneigung geneigt ausgebildet. Die Ausnehmungen 7 sind hier nicht gezeigt. An den Seitenflächen verlaufen die Nuten parallel bezüglich der luftseitigen Fläche der Stützwand. Die dargestellten Fertigteile 1 eignen sich zur Verwendung für eine Stützwand, bei der eine Vielzahl identischer Fertigteile mit jeweils korrespondierenden Nuten verwendet wird. Dazu wird in jeweils eine Nut 10 jedes Fertigteiles 1 ein umlaufendes, längs gestrecktes Dichtungselement 11 derart eingelegt, dass an jedem Kreuzungspunkt von Lagerfuge und Stoßfuge der Stützwand Dichtungselemente jeweils benachbarter Fertigteile versetzt gegeneinander verlaufen und sich nicht überschneiden. Als Dichtungselement 11 ist hier eine Bentonit-Rundschnur verwendet. Alternativ können Dichtungselemente 11 aus Gummi oder Verpressschläuche verwendet werden. Bei dem oberen Fertigteil 1 ist das Dichtungselement 11 in die von der Luftseite betrachtet erste Nut 10 eingelegt; bei dem unteren Fertigteil 1 ist das Dichtungselement 11 in die von der Luftseite betrachtet dritte Nut 10 eingelegt; dadurch berühren sich die Dichtungselemente 11 benachbarter Fertigteile 1 nicht. Die Dicke der Dichtungselemente 11 ist so gewählt und der Elastizitätsmodul der Dichtungselemente 11 ist so gewählt, dass es jeweils zwei korrespondierende Nuten 10 zweier Fertigteile 1 ausfüllt, wobei ein definierter Spalt zwischen den Fertigteilen 1 verbleibt. Der vordere Bereich dieses Spaltes, also der Lagerfuge, ist mit Mörtel 12 gefüllt. Es ist auch möglich, diese Ausführungsform des Fertigteils 1 ohne Ausnehmungen 7 herzustellen.

**Figur 14** zeigt eine weitere Abwandlung des in Figur 12 gezeigten Fertigteils 1. Hier sind umlaufend vier parallele, gleich beabstandete dreikantförmige Nuten 10 angeordnet. Die Luftseite der Fertigteile 1 ist vertikal ausgebildet. In den Ausnehmungen 7 ist hier ein Bewehrungsstab gezeigt, der als Verbindungselement 8 einbetoniert ist. An den Seitenflächen verlaufen die Nuten parallel bezüglich der luftseitigen Fläche der Fertigteile 1. Der planmäßige Versatz übereinander anzuordnender Fertigteile 1 ist mit v bezeichnet. Es ist wichtig, dass auch der Abstand der Nuten 10 jeweils v beträgt. Die dargestellten Fertigteile 1 eignen sich zur Verwendung für eine Stützwand, bei der eine Vielzahl identischer Fertigteile mit jeweils korrespondierenden Nuten 10 verwendet wird. Auch hier wird in jeweils eine Nut 10 jedes Fertigteiles 1 ein umlaufendes, längs gestrecktes Dichtungselement 11 derart eingelegt, dass an jedem Kreuzungspunkt von Lagerfuge und Stoßfuge der Stützwand Dichtungselemente jeweils benachbarter Fertigteile versetzt gegeneinander verlaufen und sich nicht überschneiden. Als Dichtungselement 11 ist hier Gummi verwendet. Alternativ können Dichtungselemente 11 aus Bentonit-Rundschnur oder Verpressschläuche verwendet werden. Bei dem oberen Fertigteil 1 ist das Dichtungselement 11 in die von der Luftseite betrachtet dritte Nut 10 eingelegt; bei dem unteren Fertigteil 1 ist das Dichtungselement 11 in die von der Luftseite betrachtet zweite Nut 10 eingelegt; dadurch berühren sich die Dichtungselemente 11 der Fertigteile nicht: Die beiden jeweils benachbarten und hier nicht gezeigten Fertigteile 1 des hier oben gezeigten Fertigteils 1 tragen ihr Dichtungselement in der zweiten und in der vierten Fuge. Die Dicke der Dichtungselemente 11 ist ebenfalls so gewählt und der Elastizitätsmodul der Dichtungselemente 11 ist so gewählt, dass es jeweils zwei korrespondierende Nuten 10 zweier Fertigteile 1 ausfüllt, wobei ein definierter Spalt zwischen den Fertigteilen 1 verbleibt. Es ist auch möglich, diese Ausführungsform des Fertigteils 1 ohne Ausnehmungen 7 herzustellen

**Figur 15** zeigt einen Verlegeplan für erfindungsgemäß verwendete Fertigteile 1 mit Nuten 10 für eine Stützwand im Verband mit durchgehenden Lagerfugen, wobei maximal drei Fertigteile 1 an einander stoßen. Der Verlegeplan zeigt zu verlegende Fertigteile, in denen die Nummern der jeweiligen Nuten 10 eingetragen sind, in die das jeweilige Dichtungselement 11 einzulegen ist. Nach diesem Verlegeplan werden geneigte Stützwände ohne Versätze unter Verwendung der in Figur 13 gezeigten Fertigteile 1 oder vertikale Stützwände unter Verwendung der in Figur 12 gezeigten Fertigteile 1 oder geneigte Stützwände mit Versätzen unter Verwendung der in Figur 14 gezeigten Fertigteile 1 errichtet. Bei Errichtung nach dem gezeigten Verlegeplan ist sichergestellt, dass an jedem Kreuzungspunkt von Lagerfuge und Stoßfuge der Stützwand Dichtungselemente 11 jeweils benachbarter Fertigteile versetzt gegeneinander verlaufen und sich nicht überschneiden oder berühren.

**Figur 16** zeigt einen Verlegeplan für erfindungsgemäß verwendete Fertigteile 1 mit Nuten 10 für eine Stützwand im Verband mit durchgehenden Lagerfugen und mit durchgehenden Stoßfugen, das heißt dass jeweils vier Fertigteile 1 an einander stoßen. Der Verlegeplan zeigt zu verlegende Fertigteile, in denen die Nummern der jeweiligen Nuten 10 eingetragen sind, in die das jeweilige Dichtungselement 11 einzulegen ist. Nach diesem Verlegeplan werden geneigte Stützwände ohne Versätze unter Verwendung der in Figur 13 gezeigten Fertigteile 1 - allerdings mit vier parallelen Nuten 10 - oder vertikale Stützwände unter Verwendung der in Figur 14 gezeigten Fertigteile 1 - allerdings ohne Versatz - errichtet. Bei Errichtung nach dem gezeigten Verlegeplan ist sichergestellt, dass an jedem Kreuzungspunkt von Lagerfuge und Stoßfuge der Stützwand Dichtungselemente 11 jeweils benachbarter Fertigteile versetzt gegeneinander verlaufen und sich nicht überschneiden oder berühren.

Es ist auch möglich, fünf oder mehr parallele Nuten 10 an den Fertigteilen 1 anzuordnen. Dadurch können bei quaderförmigen Fertigteilen mit an den Seitenflächen vertikal verlaufenden Nuten 10 lagenweise Versätze realisiert werden, wobei ebenfalls sichergestellt ist, dass an jedem Kreuzungspunkt von Lagerfuge und Stoßfuge der Stützwand Dichtungselemente 11 jeweils benachbarter Fertigteile versetzt gegeneinander verlaufen und sich nicht überschneiden oder berühren.

In besonderer Ausgestaltung ist mindestens eines der Fertigteile 1 mit einer luftseitigen Verkleidung oder einer optisch sichtbaren Profilierung versehen. Vorzugsweise sind alle Fertigteile 1 einer Stützwand optisch einheitlich gestaltet.

### BEZUGSZEICHENLISTE

- 1: Fertigteil
- 1.1: erstes Sonderteil
- 1.2: zweites Sonderteil
- 1.3: drittes Sonderteil
- 2: Geogitter
- 2.1: weiteres Geogitter
- 3: Bewehrung
- 4: Leichtstoff
- 5: Sauberkeitsschicht
- 6: Erdkörper
- 7: Ausnehmung
- 8: Verbindungselement
- 9: Fuge
- 10: Nuten
- 11: Dichtungselement
- 12: Mörtel
- 13: Hülle
- 14: Aussparung

## Patentansprüche

1. Verwendung von stapelbaren Fertigteilen (1) aus Beton zur Herstellung von Stützwänden aus einzelnen Elementen, wobei jedes Fertigteil (1) mit einem Geogitter (2) verbunden ist, und wobei die Fertigteile(1) jeweils mindestens eine vertikal durchgängige Ausnehmung (7) aufweisen, in die jeweils mindestens ein Verbindungselement (8) einbringbar ist, wobei an jedem Fertigteil (1) wenigstens drei durchgehende Nuten (10) angeordnet sind, wobei die wenigstens drei Nuten (10) über die obere, die untere sowie über die Seitenflächen verlaufen,
wobei längs gestreckte Dichtungselemente (11) in die Nuten (10) einlegbar sind,
**dadurch gekennzeichnet, dass** eine Vielzahl identischer Fertigteile (1) mit jeweils korrespondierenden Nuten (10) verwendet wird, wobei in eine Nut (10) jedes Fertigteiles (1) ein umlaufendes, längs gestrecktes Dichtungselement (11) derart eingelegt wird, dass an jedem Kreuzungspunkt von Lagerfuge und Stoßfuge der Stützwand Dichtungselemente (11) jeweils benachbarter Fertigteile (1) versetzt gegeneinander verlaufen und sich nicht überschneiden.

2. Verwendung nach Anspruch 1, **dadurch gekennzeichnet, dass** das Geogitter (2) zur Verlängerung mit einem weiteren Geogitter (2.1) verbindbar ist oder dass das Geogitter (2) im Transportzustand aufrollbar ist, wobei das aufgerollte Geogitter (2) mittels einer entfernbaren Hülle (13) fixierbar ist.

3. Verwendung nach Anspruch 1 oder 2, **gekennzeichnet durch** eine Bewehrung (3) in dem Fertigteil (1).

4. Verwendung nach einem der vorhergehenden Ansprüche, **dadurch gekennzeichnet, dass** zur Gewichtsreduzierung in dem Fertigteil (1) ein Körper aus Leichtstoff (4) angeordnet ist oder dass im Fertigteil (1) ein Hohlraum angeordnet ist.

5. Verwendung nach Anspruch 4, **dadurch gekennzeichnet, dass** der Körper aus Leichtstoff (4) in dem Fertigteil (1) bis zu mindestens einer Seite des Fertigteiles (1) reicht und entfernbar ist oder dass in dem Fertigteil (1) eine Aussparung (14) bis zu mindestens einer Seite des Fertigteiles (1) angeordnet ist.

6. Verwendung nach Anspruch 5, **dadurch gekennzeichnet, dass** die Aussparung (14) im Wesentlichen quaderförmig ausgebildet ist und eine Ausnehmung an der Oberseite und an der Rückseite des Fertigteiles (1) bildet.

7. Verwendung nach einem der vorhergehenden Ansprüche, **dadurch gekennzeichnet, dass** das Geogitter (2) in das Fertigteil (1) einbetoniert ist.

8. Verwendung von Fertigteilen (1) gemäß einem der vorhergehenden Ansprüche für eine Stützwand, **dadurch gekennzeichnet, dass** mindestens eines der Fertigteile (1) mit einem oder mehreren anderen Fertigteilen (1) durch mindestens ein Verbindungselement (8) gekoppelt wird, wobei das Verbindungselement (8) in die Ausnehmungen (7) mindestens zweier Fertigteile (1) jeweils teilweise eingebracht und dort befestigt wird.

9. Verwendung nach Anspruch 8, **dadurch gekennzeichnet, dass** Geogitter (2) verschiedener Fertigteile (1) mit einander gekoppelt werden.

## Claims

1. Use of stackable prefabricated elements (1) made of concrete for the manufacture of retaining walls from single elements where every prefarbricated element (1) is connected to a geogrid (2), and where the prefabricated elements (1) each present at least one vertically continuous recess (7) into which at least one connecting element (8) is insertable each, where at least three continuous grooves (10) are arranged at every pefabricated element (1), while at least three grooves (10) run over the upper, the lower, and the lateral surfaces, while longitudinally stretched sealing elements (11) are insertable into the grooves (10),
**characterized in that** a plurality of identical prefabricated elements (1) each with corresponding grooves (10) are used, where, in one groove (10) of every prefabricated element (1), one full perimeter longitudinally stretched sealing element (11) is inserted in such a way that, at every crossing point of bed joint and butt joint of the retaining wall, sealing elements (11) of corresponding neighbouring prefabricated elements (1) run with an offset to one another, and do not intersect.

2. Use as claimed in claim 1 **characterized in that** the geogrid (2) is connectable for prolongation to another geogrid (2.1), or that the geogrid (2) is rollable in the transport condition where the rolled up geogrid (2) is fixable using a removable shell (13).

3. Use as claimed in claims 1 or 2 **characterized by** a reinforcement (3) in the prefabricated element (1).

4. Use as claimed in any one of the above-mentioned claims **characterized in that**, for weight reduction, a body made of a light material (4) is arranged in the prefabricated element (1), or that a cavity is located in the prefabricated element (1).

5. Use as claimed in claim 4 **characterized in that** the body made of light material (4) in the prefabricated element (1) reaches at least up to one side of the prefabricated element (1) and is removable or that a recess (14) is arranged in the prefabricated element (1) up to at least one side of the prefabricated element (1).

6. Use as claimed in claim 5 **characterized in that** the recess (14) is essentially rectangularly shaped, and forms a recess at the top side and at the back side of the prefabricated element (1).

7. Use as claimed in any one of the above-mentioned claims **characterized in that** the geogrid (2) is embedded in concrete in the prefabricated element (1)

8. Use of prefabricated elements(1) as claimed in any of the foregoing claims for a retaining wall **characterized in that** not less than one of the prefabricated elements (1) is coupled to one or several other prefabricated elements (1) by means of at least one connecting element (8), where the connecting element (8) is introduced each in part into and fastened in the recesses (7) of at least two prefabricated elements (1).

9. Use as claimed in claim 8 **characterized in that** geogrids (2) of different prefabricated elements (1) are coupled with one another.

## Revendications

1. Utilisation d'éléments de construction préfabriqués (1) empilables en béton pour la réalisation de murs de soutènement composés de différents éléments, chaque élément de construction préfabriqué (1) étant raccordé à une géogrille (2), et les éléments de construction préfabriqués (1) présentant chacun au moins un évidement (7) vertical traversant, dans lequel au moins un élément de liaison (8) correspondant est applicable, au moins trois rainures continues (10) étant ménagées sur chaque élément de construction préfabriqué (1), lesdites trois rainures (10) au moins s'étendant sur la face supérieure, la face inférieure ainsi que les faces latérales, des éléments de joint (11) s'étendant longitudinalement étant applicables dans les rainures (10),
**caractérisée en ce qu'**une pluralité d'éléments de construction préfabriqués (1) identiques avec des rainures (10) correspondantes sont utilisés, un élément de joint (11) périphérique s'étendant longitudinalement étant inséré dans une rainure (10) de chaque élément de construction préfabriqué (1) de telle manière que les éléments de joint (11) d'éléments de construction préfabriqués (1) adjacents s'étendent décalés l'un par rapport à l'autre et ne se recoupent pas à chaque point d'intersection de joint d'assise et de joint vertical de la paroi de soutènement.

2. Utilisation selon la revendication 1, **caractérisée en ce que** la géogrille (2) est raccordable à une autre géogrille (2.1) pour être rallongée, ou **en ce que** la géogrille (2) est enroulable en état de transport, la géogrille (2) enroulée pouvant être fixée au moyen d'une gaine (13) amovible.

3. Utilisation selon la revendication 1 ou 2, **caractérisée par** une armature (3) dans l'élément de construction préfabriqué (1).

4. Utilisation selon l'une des caractéristiques précédentes, **caractérisée en ce que,** pour une réduction de poids de l'élément de construction préfabriqué (1), un corps en matériau léger (4) est disposé ou **en ce qu'**une cavité est ménagée dans l'élément de construction préfabriqué (1).

5. Utilisation selon la revendication 4, **caractérisée en ce que** le corps en matériau léger (4) dans l'élément de construction préfabriqué (1) s'étend jusqu'à au moins une face de l'élément de construction préfabriqué (1) et est amovible, ou **en ce qu'**une cavité (14) est ménagée dans l'élément de construction préfabriqué (1) jusqu'à au moins une face de l'élément de construction préfabriqué (1).

6. Utilisation selon la revendication 5, **caractérisée en ce que** la cavité (14) est sensiblement de forme cubique et forme un évidement sur la face supérieure et sur la face arrière de l'élément de construction préfabriqué (1).

7. Utilisation selon l'une des caractéristiques précédentes, **caractérisée en ce que** la géogrille (2) est noyée dans le béton de l'élément de construction préfabriqué (1).

8. Utilisation d'éléments de construction préfabriqués (1) selon l'une des revendications précédentes pour un mur de soutènement, **caractérisée en ce qu'**au moins un des éléments de construction préfabriqués (1) est accouplé à un ou à plusieurs autres éléments de construction préfabriqués (1) par au moins un élément de liaison (8), chaque élément de liaison (8) étant partiellement logé dans les évidements (7) d'au moins deux éléments de construction préfabriqués (1) où il est fixé.

9. Utilisation selon la revendication 8, **caractérisée en ce que** des géogrilles (2) de différents éléments de construction préfabriqués (1) sont accouplées.
